# EUROPÄISCHE PATENTSCHRIFT

(11) **EP 0 679 513 B1**
(45) Veröffentlichungstag und Bekanntmachung des Hinweises auf die Patenterteilung: **12.06.2002**
(21) Anmeldenummer: 95104640.8
(22) Anmeldetag: 29.03.1995
(51) Int. Cl.: B41F 27/12

(54) **Verfahren und Vorrichtung zum Führen eines Druckträgers**
Method and device for guiding a printing support
Procédé et dispositif de guidage d'un support d'impression

(30) Priorität: 26.04.1994 DE 4414443
(43) Veröffentlichungstag der Anmeldung: 02.11.1995
(73) Patentinhaber: Heidelberger Druckmaschinen Aktiengesellschaft, 69115 Heidelberg (DE)
(72) Erfinder: Kusch, Hans-Jürgen, D-69151 Neckargemünd (DE); Stellberger, Rudi, D-76709 Kronau (DE); Ruf, Bernd, D-64331 Weiterstadt (DE)
(74) Vertreter: Fey, Hans-Jürgen

(56) Entgegenhaltungen:
- WO-A-94/06630
- WO-A-94/06632
- DE-A- 2 337 296
- DE-A- 4 218 602
- DE-U- 8 915 693

## Beschreibung

Die Erfindung betrifft ein Verfahren und eine Vorrichtung zum Führen eines Druckträgers beim Zu- und Abführen des Druckträgers zu bzw. von einem Plattenzylinder einer Druckmaschine.

Auf dem Druckmaschinensektor wird den Forderungen nach einem Höchstmaß an Rationalisierung einerseits durch steigende Druckgeschwindigkeiten und andererseits durch Minimierungen bei den Rüstzeiten für die Druckmaschine Rechnung getragen. So ist beispielsweise ein Plattenwechsel an einer Druckmaschine - wenn er von dem Drucker manuell durchgeführt werden muß - ein relativ zeitaufwendiger Prozeß. Eine Automatisierung des Plattenwechsels (Entfernen der alten Platte und Spannen einer neuen Platte auf jeden Plattenzylinder der Druckmaschine) bringt hier eine erhebliche Zeitersparnis. Besonders bedeutsam wird ein automatischer Plattenwechsel, wenn Druckaufträge mit einer geringen Anzahl zu erstellender Druckprodukte auszuführen sind - was ein häufiges Plattenwechseln erforderlich macht. Eine Vorrichtung zum automatischen Plattenwechsel wird in der DE 41 30 359 A1 beschrieben.

Durch das Dokument DE-A 23 37 296 ist es bekannt, ein Blatt auf eine Trommel eines Kopiergerätes aufzubringen, welches an seiner Vorderkante mittels Greifern und an seiner Hinterkante mittels nadelförmiger Teiler gehalten wird. Das Zuführen und Abführen des Blattes erfolgt durch eine gemeinsame Drehrichtung der Trommel gegen den Uhrzeigersinn. Hierbei ist zum Zuführen des Blattes eine mit der Trommel zusammenwirkende Niederhalterolle und zum Abführen des Blattes eine mit der Trommel zusammenwirkende Andrückrolle vorgesehen. Beide Rollen weisen einen voneinander beabstandeten Wirkungsort mit dem Plattenzylinder auf.

Das Dokument WO-A 94 06630 zeigt eine Vorrichtung zum Zuführen eines Druckträgers zum Plattenzylinder einer Druckmaschine mittels eines ersten Leitelementes in Form einer Andrückwalze, welches an den Plattenzylinder andrückbar ist und zum Abführen der Druckplatte vom Plattenzylinder mittels üblicherweise vorgesehener Farbauftragswalzen, welche an den Plattenzylinder an- und abstellbar gelagert sind.

Ein Einsatz von Farbauftragswalzen zum Abführen der Druckplatte gemäß der Vorrichtung nach der WO-A 94 06630 ist jedoch nur möglich, wenn zwei unterschiedliche Druckplattenbewegungsbahnen für die Druckplattenzufuhr und Druckplattenabfuhr vorgesehen sind. Derartige Vorrichtungen benötigen jedoch einen großen Bauraum.

Ausgehend vom Stand der Technik, liegt der Erfindung die Aufgabe zugrunde, ein Verfahren und eine Vorrichtung zu schaffen, die ein zuverlässiges Zu - und Abführen eines Druckträgers zu bzw. von einem Plattenzylinder erlaubt.

Die Aufgabe wird durch die Merkmale der Ansprüche 1 und 2 gelöst.

Durch die erfindungsgemäße Vorrichtung wird ein problemloses Führen des Druckträgers bei einem Plattenwechsel erzielt. Die beiden Leitelemente sorgen durch Niederhalten einmal dafür, daß die Oberfläche des Druckträgers nicht mit Maschinenteilen in Berührung kommt; hierdurch wird ein Beschädigen der empfindlichen Druckfläche wirksam verhindert. Da die Vorrichtung darüber hinaus so ausgebildet ist, daß stets das eine der beiden Leitelemente nur mit der Oberfläche des noch nicht abgedruckten, farbfreien Druckträgers (Druckplatte, Druckfolie) in Kontakt kommt, während das andere nur mit der Oberfläche des bereits abgedruckten, Farbe tragenden Druckträgers in Berührung kommt, wird ein Beschmutzen eines noch nicht abgedruckten Druckträgers, insbesondere beim Aufspannen auf den Plattenzylinder von vorneherein ausgeschlossen.

Gemäß einer vorteilhaften Weiterbildung der erfindungsgemäßen Vorrichtung ist vorgesehen, daß es sich bei den beiden Leitelementen um ein Rollenpaar handelt. Günstig - bzw. bei gewissen Ausführungsformen erforderlich - ist auch die Ausgestaltung, anstelle durchgehender Rollen rollenförmige Segmente oder Kufen zu verwenden. Eine derartige Ausführungsform ist einmal kostengünstiger, kann sich aber auch als zweckmäßig erweisen oder als Muß entpuppen, um eine Kollision mit den Greifern der Klemmleisten der Klemm- und Spannvorrichtungen zu vermeiden.

Gemäß einer weiteren Ausgestaltung der erfindungsgemäßen Vorrichtung sind die wie auch immer konstruierten Leitelemente - außermittig auf einer Traverse angeordnet. Je nach eingeschwenkter Position kommt durch diesen Versatz stets nur das gewünschte Leitelement mit der Oberfläche des Druckträgers in Kontakt.

Zum Verschwenken der Traverse sieht eine kostengünstige Variante der erfindungsgemäßen Vorrichtung den folgenden Siellmechanismus vor. In den Endbereichen der Traverse sind zwei Reibräder drehbar gelagert. Diesen Reibrädern ist jeweils ein Freilauf zugeordnet, wobei ein Freilauf die entgegengesetzte Mitnahmerichtung des anderen aufweist. Die Traverse selbst ist In schwenkbar gelagerten Hebel federnd gelagert. Über eine Kurvensteurung werden die Reibräder während des Zu- oder Abführens eines Druckträgers an die Schmitzringe des Druckzylinders angedrückt. Entsprechend der auf die Drehrichtung des Plattenzylinders beim Zu- und Abführen des Druckträgers abgestimmten Mitnahmerichtungen der Freiläufe wird die Traverse mit den beiden Leitelementen automatisch in die gewünschten Positionen gebracht.

Äquivalente Ausführungsformen zu dieser Art der Positionierung der Traverse sind gemäß vorteilhafter Weiterbildungen der erfindungsgemäßen Vorrichtung darin zu sehen, daß an der Traverse ein Hebel befestigt ist, der über ein Stellelement, beispielsweise über einen Stellzylinder mit zwei Arbeitsstellungen, einen Motor oder einen Magneten, betätigbar ist.

Gemäß einer vorteilhaften Weiterbildung der erfindungsgemäßen Vorrichtung ist zwischen den schwenkbaren Hebeln eine weitere Traverse vorgesehen, auf der zumindest ein Führungselement fixiert ist. Alternativ ist vorgesehen, das Führungselement starr am Zuführtisch anzubringen. Das Führungselement sorgt für eine sicheres Abführen der Platte zum Zuführtisch. Vorteilhafterweise sind die Führungselemente auf Lücke zwischen den Greifern der Kleimmleisten angeordnet.

Vorteilhaft erweist sich darüber hinaus die Ausgestaltung, die Vorrichtung zum Zu- und Abführen des Druckträgers an einem schwenkbar gelagerten Schutz eines Druckwerkes zu befestigen. Gleichzeitig mit dem Schutz läßt sich dann die Vorrichtung entfernen, was zwangsläufig notwendig ist, wenn Arbeiten an den Walzen und Zylindern des Druckwerkes durchzuführen sind.

Die Erfindung wird anhand der nachfolgenden Figuren näher erläutert.

Die Figuren 1 bis 5 zeigen eine vorteilfhafte Ausführungsform der erfindungsgemäßen Zu- und Abführvorrichtung für Druckplatten in den beiden Arbeitspositionen. Insbesondere zeigt:
- Fig. 1: die Ausgangsstellung ( Position A ),
- Fig. 2: die Position des Rollenpaares nach Einführen der Plattenvorderkante in die Klemmeinrichtung (Position B),
- Fig. 3: die Stellung des Rollenpaares kurz vor dem Klemmen der Plattenhinterkante in der Klemm- und Spanneinrichtung,
- Fig. 4: die Position des Rollenpaares bei Lösen der Plattenhinterkante aus der Klemm- und Spannvorrichtung (Position A) und
- Fig. 5: die Stellung des Rollenpaares beim Abführen der Platte.

Weiterhin zeigt:
- Fig. 6: eine Seitenansicht des Rollenpaares mit einer ersten Ausführungsform eines vorteilhaften An- und Abstellmechanismus',
- Fig. 7: eine Draufsicht auf die Ausführungsform gemäß Fig. 6,
- Fig. 8: eine Seitenansicht des Rollenpaares mit einer weiteren Ausführungsform des vorteilhaften An- und Abstellmechanismus',
- Fig. 9: eine Draufsicht auf die Ausführungsform gemäß Fig. 8,
- Fig. 10: eine teilweisen vergrößerte Darstellung von Fig. 9 und
- Fig. 11: eine Seitenansicht des Rollenpaares gemäß einer dritten vorteilhaften Ausbildung des An- und Abstellmechanismus'.

Die Figuren 1 bis 5 zeigen eine vorteilhafte Ausführungsform der erfindungsgemäßen Vorrichtung zum Zu- und Abführen von Druckträgern in den beiden Arbeitsstellungen (Position A, Position B). Die Ausführungsformen, mit denen die beiden unterschiedlichen Positionen (A, B) ansteuerbar sind, werden an späterer Stelle beschrieben.

Fig. 1 zeigt die Stellung des Rollenpaares 8 zu einem Zeitpunkt, wenn der über den Zuführtisch 2 geführte Druckträger 1 (Druckplatte oder Druckfolie) zwischen den Klemmflächen 4a, 5a der beiden Klemmleisten 4,5 der Vorderkantenklemmvorrichtung 3 plaziert ist. Ein Festklemmen der Vorderkante der Druckplatte 1 erfolgt dadurch, daß eine der beiden Klemmflächen 4a, 5a senkrecht zu der anderen Klemmfläche 4a, 5a bewegt wird. Wie allgemein üblich, ist die Klemmeinrichtung 3 in dem Zylinderkanal 6 des Plattenzylinders 7 einer nicht gesondert dargestellten Druckmaschine angeordnet. In dieser als Ausgangsstellung definierten Position A ist das Rollenpaar 8, bestehend aus den beiden Leitrollen 9, 10, von der Oberfläche des Plattenzylinders 7 abgestellt. Die beiden Leitrollen 9, 10 sind exzentrisch auf einer schwenkbar gelagerten Traverse 11 montiert.

Die Figuren 2 und 3 geben die Position des Rollenpaares 8 während des Aufziehens der Druckplatte 1 auf den Plattenzylinder 7 wieder (Position B). Durch eine Schwenkbewegung der Traverse 11 schwenkt das Rollenpaar in Position B auf einen definierten Abstand zum Plattenzylinder. Die Leitrolle 9 hält die Platte nieder, während sich der Plattenzylinder 7 in Pfeilrichtung um seine Mittelachse dreht.

Wie aus Fig. 3 ersichtlich, bleibt das Rollenpaar 8 in dieser Stellung, bis die Hinterkante der Druckplatte 1 nach einer Umdrehung des Plattenzylinders zwischen den Klemmflächen 15a, 16a der Klemmleisten 15, 16 der Hinterkantenklemm- und spannvorrichtung 14 fixiert wird. Vorrichtungen zum Klemmen und Spannen von Druckplatten 1 sind bereits zur Genüge bekannt geworden. Um mögliche Ausführungsformen für derartige Vorrichtungen zu nennen, sei auf die DE 41 28 994 A1 oder die DE 41 29 831 A1 verwiesen. Um ein sicheres Einführen der Plattenvorderkante in die Klemmvorrichtung sicherzustellen, ist ein Führungselement 18 vorgesehen, das Teil des Zuführtisches 2 ist.

Zum Entfernen der Druckplatte 1 von dem Plattenzylinder 7 schwenkt das Rollenpaar 8 in die zweite Position (Position A). Sobald die Klemm- und Spannvorrichtung 14 die Plattenhinterkante freigibt, springt diese infolge der Eigenspannung aus der Halterung heraus und kommt in Kontakt mit der Oberfläche der Leitrolle 10. Während der Drehung des Plattenzylinders 7 und damit des Abwickelns der Druckplatte 1 wird diese an der Leitrolle 10 vorbeigeführt und auf den Zuführtisch 2 geschoben. Vorteilhafterweise unterstützen die Führungselemente 18 den 'Auswurf' der Druckplatte 1.

Zeichnerisch ist dieser Sachverhalt in den Figuren 4 und 5 dargestellt.

Fig. 6 zeigt eine Seitenansicht des Rollenpaares mit einer ersten Ausführungsform eines An- und Abstellmechanismus'; in Fig. 7 ist die entsprechende Vorrichtung in Draufsicht wiedergegeben. Die Leitrollen 9, 10 sind starr auf einer drehbar gelagerten Traverse 11 - im dargestellten Fall handelt es sich um einen Vierkant - gelagert. Die beiden Leitrollen 9, 10 setzen sich aus exzentrisch gelagerten rollenförmigen Segmenten 49 zusammen, die so angeordnet sind, daß sich die beiden Stellungen (Position A, Position B) der Leitrollen 9, 10 durch Verdrehen der Traverse 11 um einen gewissen Winkel realisieren lassen. Der Abstand zwischen den rollenförmigen Segmente 49 ist so bemessen, daß eine Kollision mit den Klemmleisten 4,15 der Klemm- und Spannvorrichtungen 3,14 am Plattenzylinder 7 ausgeschlossen ist.

Die Endbereiche 52 der Traverse 11 sind über Buchsen 53 drehbar in beidseitig angeordneten Lagerhebeln 54 gelagert. Die Endbereiche 52 der Traverse 11 tragen Reibräder 42. Jedem Reibrad 42 ist ein Freilauf 43, 44 mit entgegengesetzter Mitnahmerichtung auf Antriebs- und Bedienerseite zugeordnet ist. Die Welle 55 ist drehbar in den Lagerhebeln 54 und den mit dem Druckwerksschutz 29 starr verbundenen Befestigungsteilen 54 gelagert. An dem Befestigungsteil 53 auf der Antriebsseite ist ein Bolzen 51 angebracht, der mit einer Kurve 28 zusammenwirkt. Angesteuert über die Kurve 28 werden die das Rollenpaar 8 tragenden Lagerhebel 54 um die Mittelachse der Welle 55 gedreht. Hierbei wird Arbeit gegen die Kraft der Zugfeder 50 geleistet.

Durch die Schwenkbewegung der Lagerhebel 54 werden die Reibräder 42, die auf ihrem Umfang jeweils einen Gummiring 48 tragen, auf die Schmitzringe 33 des Plattenzylinders 7 angedrückt. Die Mitnahmerichtung der Freiläufe 43, 44 ist derart ausgelegt, daß im Falle des Platteneinzugs die Leitrolle 9 und im Falle des Plattenauswurfs die Leitrolle 10 in Nähe der Druckplatte 1 steht.

Zur Begrenzung der Drehbewegung der Traverse 11 und des darauf montierten Rollenpaares 8 bzw. zur Arretierung des Rollenpaares 8 in den beiden Endstellungen (Position A, Position B) sind an den beiden äußeren rollenförmigen Segmenten 49 Begrenzungsstifte 45 angebracht, die in den beiden geforderten Winkelstellungen an den Kanten der entsprechend ausgebildeten Befestigungsteile 56 anschlagen. Die Anschlagpunkte sind in der Fig. 6 mit 'x' gekennzeichnet.

Die Fig. 8 zeigt eine Seitenansicht des erfindungsgemäßen Rollenpaares 8 mit einer weiteren vorteilhaften Ausführungsform des An- und Abstellmechanismus'. Die Leitrollen 9, 10, die im gezeigten Fall wiederum aus einzelnen rollenförmigen Segmenten 49 bestehen, sind starr auf einer drehbar gelagerten Traverse 11, im dargestellten Fall auf einem Vierkant, befestigt. Da die rollenförmigen Segmente 49 jeder der beiden Leitrollen 9, 10 exzentrischen angeordnet sind, lassen sich durch Drehen der Traverse 11 die beiden gewünschten Positionen einstellen.

Die Traverse 11 trägt beidseitig Lager 20, die jeweils in einem Langloch 21 der Befestigungsteile 27 auf Federn 22 gelagert sind. Auf die federnd gelagerte Traverse 11, mit den Leitrollen 9, 10 wird, gesteuert über eine Kurve 28, zum Einstellen der beiden Positionen des Rollenpaares 8 eine Kraft ausgeübt. Wie aus Fig. 8, insbesondere jedoch aus Fig. 9 ersichtlich ist, sind auf der Traverse 11 Reibräder 42 drehbar gelagert. Die Reibräder 42 tragen auf ihrem Umfang jeweils einen überstehenden Gummiring 48. Eine weitere Traverse 25 koppelt die beiden Hebel 24 starr miteinander. Wird auf die beiden Hebel 24 und damit auf die Traverse 11 und die Leitrollen 9, 10 mittels der Kurvensteuerung eine Kraft ausgeübt, werden die Reibräder 42 auf die Schmitzringe 33 des Plattenzylinders 7 angedrückt.

Die Reibräder 42 besitzen jeweils einen Freilauf 43, 44, wobei der Freilauf 44 auf der Bedienerseite eine andere Mitnahmerichtung aufweist als der Freilauf 43 auf der Antriebsseite. Die Mitnahmerichtung der Freiläufe 43, 44 ist derart gewählt, daß die Traverse 11 mit den Leitrollen 9, 10 im Falle des Platteneinzugs in die Position B und im Falle des Plattenauswurfs in die Position A geschwenkt wird. Um eine Fixierung des Rollenpaares 8 in der jeweils angesteuerten Endstellung zu erzielen, sind an den Stirnseiten der Rolle 9, bzw an den Stirnseiten der beiden äußeren rollenförmigen Segmente, Stifte 45 vorgesehen, die mit einer entsprechend angepaßten Form der Befestigungsteile 27 zusammenwirken. Die beiden Anlegestellen für den Begrenzungsstift 45 an dem Befestigungsteil 27 sind in Fig. 8 mit jeweils einem 'x' markiert.

Desweiteren ist, wie der Fig. 8 in Seitenansicht und den Fig. 9, 10 in Draufsicht zu entnehmen ist, eine weitere Traverse 26 (Vierkant) starr in den beidseitig angeordneten Hebeln 24 gelagert. Auf dieser Traverse 26 sind die Führungselemente 18 mittels beidseitig angeordneter Sicherungsringe fixiert. Die Traverse 26 mit den Führungselementen 18 macht infolge der starren Kopplung die Schwenkbewegung des Hebels 24 mit. Die Führungselemente 18 sind derart auf der Traverse 26 angeordnet, daß sie nicht mit den Klemmleisten 4, 5, 15, 16 der Klemm- und Spannvorrichtungen 3, 14 für die Plattenvorder- und hinterkante kollidieren.

Die in den Fig. 9 und 10 gezeigten rollenförmigen Segmente 49 bestehen aus symmetrisch geformten, scheibenförmigen Teilen 34, die mittels eines Stiftes 36 und über Sicherungsringe 37 zusammengehalten und über letztere zusätzlich auf der Traverse 11 außermittig fixiert sind. In einer in Umfangsrichtung angebrachten Ausnehmung der scheibenförmigen Teile 34 ist drehbar ein Ring 35 gelagert. Sobald die Druckplatte 1 mit der Umfangsfläche der Ringe 35 der jeweils angestellten rollenförmigen Segmente 49 in Berührung kommt, rollen diese auf der Druckplatte 1 ab.

Wie in Fig. 8 gezeigt, ist die Vorrichtung zum Zuführen und Auswerfen einer Druckplatte 1 über beidseitig angeordnete, gewinkelte Befestigungsteile 27 mit dem Druckwerkschutz 29 verschraubt. Der übersichtlichkeit halber sind diese Befestigungsteile 29 in der Draufsicht nach den Fig. 9 und 10 weggelassen. Der Druckwerkschutz 29 ist mit einem verschwenkbar um die Achse 31 gelagerten Hebel 30 verschraubt. Um Arbeiten am Druckkwerk durchführen zu können, muß der Drucker den Schutz 29 hochklappen. Vorteilhafterweise wird durch die gewählte Konstruktion die Plattenzuführvorrichtung gleichzeitig wegbewegt, womit ein ungehinderter Zugang zu dem Druckwerk, beispielsweise zu Reinigungszwecken, erreicht wird.

In Fig. 11 ist ein weiterer An- und Abstellmechanismus für das Rollenpaar 8 dargestellt. Mit Ausnahme dieses Mechanismus' stimmen die übrigen Elemente mit denen aus der Fig. 9 bzw der Fig. 10 überein. Zum Verschwenken der Traverse 11 ist mit dem Rollenzapfen 41 ein Hebel 46 gekoppelt. Dem Hebel 46 ist ein Stellelement 47 zugeordnet, das durch Beaufschlagung des Hebels mit einer Kraft F die erforderlichen Stellvorgänge in Abhängigkeit von der Winkelstellung der Druckmaschine vornimmt. Bei diesem Stellelement handelt es sich beispielsweise um einen Hubzylinder mit zwei Arbeitsstellungen oder um einen Magneten. Selbstverständlich kann auch ein Elektromotor zur Anwendung kommen.

### Bezugszeichenliste

- 1: Druckplatte, Druckfolie
- 2: Zuführtisch
- 3: Klemmvorrichtung 'Vorderkante'
- 4: Klemmleiste
- 4a: Klemmfläche
- 5: Klemmleiste
- 5a: Klemmfläche
- 6: Zylinderkanal
- 7: Plattenzylinder
- 8: Rollenpaar
- 9: Leitrolle 'Platteneinzug'
- 10: Leitrolle 'Plattenauswurf'
- 11: Traverse
- 12: Stelleinrichtung
- 13: Drehachse
- 14: Klemmvorrichtung 'Hinterkante'
- 15: Klemmleiste
- 15a: Klemmfläche
- 16: Klemmleiste
- 16a: Klemmfläche
- 17: Kurvensteuerung
- 18: Führungselement
- 19: Traverse
- 20: Lager
- 21: Langloch
- 22: Feder
- 23: Hebelfläche
- 24: Hebel
- 25: Traverse
- 26: Traverse
- 27: Befestigungsteil
- 28: Kurve
- 29: Schutz
- 30: schwenkbarer Hebel
- 31: Drehachse 'Schutz'
- 32: Achszapfen Plattenzylinder
- 33: Schmitzring
- 34: Scheibe
- 35: Ring
- 36: Stift
- 37: Sicherungsring
- 38: Abstandshalter
- 39: Sicherungsringe
- 40: Zapfen
- 41: Zapfen
- 42: Reibrad
- 43: Freilauf AS
- 44: Freilauf BS
- 45: Begrenzungsstift
- 46: Hebel
- 47: Stellelement
- 48: Gummiring
- 49: rollenförmiges Segment
- 50: Zugfeder
- 51: Bolzen
- 52: Zapfen
- 53: Buchse
- 54: Lagerhebel
- 55: Welle
- 56: Befestigungsteil

## Patentansprüche

1. Verfahren zum Zuführen eines Druckträgers zum Plattenzylinder einer Druckmaschine mittels eines ersten Leitelementes und Abführen der Druckplatte vom Plattenzylinder mittels eines zweiten Leitelementes, wobei die Leitelemente achsparallel zum Plattenzylinder angeordnet sind,
**dadurch gekennzeichnet,**
**daß** das erste Leitelement (9) bei der Druckplattenzufuhr an den Plattenzylinder (7) angestellt ist, während das zweite Leitelement (10) abgestellt ist, daß die Drehrichtung des Plattenzylinders (7) bei der Druckplattenabfuhr entgegengesetzt zur Druckplattenzufuhr erfolgt und daß zur Druckplattenabfuhr das zweite Leitelement (10) an den Plattenzylinder (7) angestellt ist, während das erste Leitelement (9) abgestellt ist
wobei die Leitelemente (9, 10) auf einer jemeinsamen Traverse (11) angeordnet sind.

2. Vorrichtung zum Zuführen eines Druckträgers zum Plattenzylinder einer Druckmaschine mittels eines ersten Leitelementes und Abführen der Druckplatte vom Plattenzylinder mittels eines zweiten Leitelementes, wobei die Leitelemente achsparallel zum Plattenzylinder angeordnet sind,
**dadurch gekennzeichnet,**
**daß** den Leitelementen (9, 10) eine jemeinsame Traverse (11) zugeordnet ist, die derart aktivierbar gelagert ist, daß die Leitelemente (9, 10) zur Druckplattenzu- bzw. abfuhr wechselweise an den Plattenzylinder an- bzw. abstellbar sind.

3. Vorrichtung nach Anspruch 2,
**dadurch gekennzeichnet,**
**daß** es sich bei den Leitelementen (8) um ein Rollenpaar (9,10) handelt.

4. Vorrichtung nach Anspruch 2,
**dadurch gekennzeichnet,**
**daß** die Leitelemente (8) als rollenförmige Segmente (49) oder als Kufen ausgebildet sind.

5. Vorrichtung nach Anspruch 3 oder 4,
**dadurch gekennzeichnet,**
**daß** die Leitelemente (9,10) außermittig auf der Traverse (11) angeordnet sind.

6. Vorrichtung nach Anspruch 2 oder 5,
**dadurch gekennzeichnet,**
**daß** der Verstellmechanismus (12) aus folgenden Elementen besteht:
- aus zwei Reibrädern (42), die auf der Traverse (11) drehbar gelagert sind,
- aus den Reibrädern zugeordneten Freiläufen (43, 44) mit entgegegesetzten Mitnahmerichtungen,
- aus mindestens einem schwenkbaren Hebel (54), in dem die Traverse (11) gelagert ist und
- aus einer Kurvensteuerung, die die Reibräder (42) während des Wechsels des Druckträgers (1) an die Schmitzringe (33) des Plattenzylinders (7) andrückt.

7. Vorrichtung nach Anspruch 5,
**dadurch gekennzeichnet,**
**daß** an der Traverse (11) ein Hebel (46) angeordnet ist, der über eine Stellelement (47) betätigbar ist.

8. Vorrichtung nach Anspruch 7,
**dadurch gekennzeichnet,**
**daß** es sich bei dem Stellelement (47) um einen Stellzylinder mit zwei Arbeitspositionen, um einen Magneten oder um einen Elektromotor handelt.

9. Vorrichtung nach Anspruch 6,
**dadurch gekennzeichnet,**
**daß** starr an den schwenkbar gelagerten Hebeln (24) eine weitere Traverse (26) angebracht ist, auf der zumindest ein Führungselement (18) fixiert ist.

10. Vorrichtung nach Anspruch 2,
**dadurch gekennzeichnet,**
**daß** die Zu- und Abführvorrichtung (2, 8) für den Druckträger (1) an einem schwenkbar gelagerten Druckwerkschutz (29) befestigt ist.

## Claims

1. Method for feeding a print carrier to the plate cylinder of a printing machine by means of a first guide element and so discharging the printing plate from the plate cylinder by means of a second guide element, the guide elements being arranged axially parallel to the plate cylinder, **characterized in that**, during the printing-plate feed, the first guide element (9) is thrown onto the plate cylinder (7), whilst the second guide element (10) is thrown off, **in that**, during the printing-plate discharge, the direction of rotation of the plate cylinder (7) is opposite to that for the printing-plate feed, and **in that**, for the printing-plate discharge, the second guide element (10) is thrown onto the plate cylinder (7), whilst the first guide element (9) is thrown off, the guide elements (9, 10) being arranged on a common crossmember (11).

2. Device for feeding a print carrier to the plate cylinder of a printing machine by means of a first guide element and for discharging the printing plate from the plate cylinder by means of a second guide element, the guide elements being arranged axially parallel to the plate cylinder, **characterized in that** the guide elements (9, 10) are assigned a common crossmember (11) which is mounted activatably in such a way that the guide elements (9, 10) are capable of being alternately thrown onto and off the plate cylinder respectively for the printing-plate feed and discharge.

3. Device according to Claim 2, **characterized in that** the guide elements (8) are a pair of rollers (9, 10).

4. Device according to Claim 2, **characterized in that** the guide elements (8) are designed as roller-shaped segments (49) or as runners.

5. Device according to Claim 3 or 4, **characterized in that** the guide elements (9, 10) are arranged eccentrically on the crossmember (11).

6. Device according to Claim 2 or 5, **characterized in that** the adjusting mechanism (12) consists of the following elements:
- of two friction wheels (42) which are mounted rotatably on the crossmember (11),
- of free-wheels (43, 44) assigned to the friction wheels and having opposite driving directions,
- of at least one pivotable lever (54), in which the crossmember (11) is mounted, and
- of a cam control which presses the friction wheels (42) onto the bearer rings (33) of the plate cylinder (7) during the change of the print carrier (1).

7. Device according to Claim 5, **characterized in that** a lever (46) capable of being actuated via an actuating element (47) is arranged on the crossmember (11).

8. Device according to Claim 7, **characterized in that** the actuating element (47) is an actuating cylinder with two working positions, a magnet or an electric motor.

9. Device according to Claim 6, **characterized in that** a further crossmember (26), on which at least one conducting element (18) is fixed, is mounted rigidly on the pivotably mounted levers (24).

10. Device according to Claim 2, **characterized in that** the feed and discharge device (2, 8) for the print carrier (1) is fastened to a pivotably mounted printing-unit guard (29).

## Revendications

1. Procédé destiné à amener un support d'impression au cylindre porte-plaque d'une machine à imprimer, au moyen d'un premier élément de guidage, et à évacuer la plaque d'impression du cylindre porte-plaque au moyen d'un second élément de guidage, les éléments de guidage étant disposés avec leurs axes parallèles à celui du cylindre porte-plaque,
**caractérisé en ce que** le premier élément de guidage (9), lors de l'amenée de la plaque d'impression est appliqué contre le cylindre porte-plaque (7), tandis que le second élément de guidage (10) est dégagé, **en ce que** le sens de rotation du cylindre porte-plaque (7), lors de l'évacuation de la plaque d'impression, est opposé à celui utilisé pour l'amenée de la plaque d'impression, et **en ce que** pour l'évacuation de la plaque d'impression, le second élément de guidage (10) est appliqué contre le cylindre porte-plaque (7), tandis que le premier élément de guidage (9) est dégagé, les éléments de guidage (9, 10) étant disposés sur une traverse commune (11).

2. Dispositif destiné à amener un support d'impression au cylindre porte-plaque d'une machine à imprimer, au moyen d'un premier élément de guidage, et à évacuer la plaque d'impression du cylindre porte-plaque au moyen d'un second élément de guidage, les éléments de guidage étant disposés avec leurs axes parallèles à celui du cylindre porte-plaque,
**caractérisé en ce qu'**aux éléments de guidage (9, 10) est associée une traverse commune (11), qui est montée de manière à pouvoir être actionnée de façon telle que les éléments de guidage (9, 10) puissent être alternativement appliqués contre le cylindre porte-plaque ou en être dégagés, pour l'amenée et respectivement l'évacuation de la plaque d'impression.

3. Dispositif selon la revendication 2,
**caractérisé en ce qu'**il s'agit, en ce qui concerne les éléments de guidage (8), d'une paire de rouleaux (9, 10).

4. Dispositif selon la revendication 2,
**caractérisé en ce que** les éléments de guidage (8) sont réalisés sous la forme de segments de rouleau (49) ou de patins.

5. Dispositif selon la revendication 3 ou 4,
**caractérisé en ce que** les éléments de guidage (9, 10) sont disposés de manière excentrée sur la traverse (11).

6. Dispositif selon la revendication 2 ou 5,
**caractérisé en ce que** le mécanisme d'actionnement (12) est constitué des élément suivants :
- deux roues de friction (42) qui sont montées en rotation sur la traverse (11),
- des roues libres (43, 44) à sens d'entraînement opposés, associées aux roues de friction,
- au moins un levier pivotant (54) dans lequel est montée la traverse (11), et
- une commande à cames, qui presse les roues de friction (42) contre les bagues de marche (33) du cylindre porte-plaque (7), durant le changement du support d'impression (1).

7. Dispositif selon la revendication 5,
**caractérisé en ce que** sur la traverse (11) est disposé un levier (46) qui peut être actionné par l'intermédiaire d'un élément d'actionnement (47).

8. Dispositif selon la revendication 7,
**caractérisé en ce qu'**en ce qui concerne l'élément d'actionnement (47), il s'agit d'un vérin d'actionnement à deux positions de travail, d'un aimant, ou d'un moteur électrique.

9. Dispositif selon la revendication 6,
**caractérisé en ce que** sur les leviers (24) montés pivotants, est fixée de manière rigide, une autre traverse (26) sur laquelle est fixé au moins un élément de guidage (18).

10. Dispositif selon la revendication 2,
**caractérisé en ce que** le dispositif d'amenée et d'évacuation (2, 8) pour le support d'impression (1), est fixé sur une protection de groupe d'impression (29) montée pivotante.
